# EUROPÄISCHE PATENTANMELDUNG

(11) **EP 0 589 847 A2**
(43) Veröffentlichungstag der Anmeldung: **30.03.1994**
(21) Anmeldenummer: 93810676.2
(22) Anmeldetag: 23.09.1993
(51) Int. Cl.: A47F 3/04

(54) **Wärmeisolierender Schrank**

(30) Priorität: 25.09.1992 CH 3016/92
(71) Anmelder: ABEL S.A., CH-1000 Lausanne (CH)
(72) Erfinder: Lütolf, Anton, CH-1000 Lausanne (CH)
(74) Vertreter: Patentanwälte Breiter + Wiedmer AG

(57) **Zusammenfassung**

Der wärmeisolierende Schrank (10), insbesondere ein wasserfestes Kühlmöbel oder ein Wärmeschrank, umfasst auf Stoss verbundene Module (M) mit einem im Querschnitt U-förmigen Modulteil (12) und einem einer Modulbreite entsprechenden, aufgesteckten Frontrahmen (22) aus gespritztem oder gegossenem Kunststoff. Im Frontrahmen (22) sind die Frontseite dicht verschliessende Türen angeschlagen und/oder Schubladen eingeschoben. Die U-förmigen Modulteile (12), Seitenwände und mobilen Frontteile bestehen aus Verbundplatten mit einem isolierenden Kern (34) und zähelastischen, glatten Deckschichten (36).

Wesentliche Vorteile sind der hohe Gesamtisolationswert, die exakte und wirtschaftliche Fertigung, die Schlagfestigkeit und die glatten, hygienischen Oberflächen ohne Schmutzecken.

Besonders vorteilhaft ist die Verwendung des wärmeisolierenden Schrankes (10) als Getränkebuffet und GastronormKühlmöbel. Durch Aufbringen von Chromstahlblechen auf der Aussenseite von Türen und Schubladen besteht die Möglichkeit, viel wirtschaftlicher perfekte Chromstahlfronten mit dem vertrauten Erscheinungsbild herzustellen.

## Beschreibung

Die Erfindung bezieht sich auf einen wärmeisolierenden Schrank in Modulbauweise, insbesondere auf ein wasserfestes Kühlmöbel oder auf einen Wärmeschrank.

Wasserfeste Kühlmöbel, auch als wärmeisolierender Schrank, in Form eines Buffets ausgebildet, werden in gewerblichem Massstab z.B. in der Gastronomie und Hotellerie eingesetzt. Mit Blick auf absolut einwandfreie hygienische Verhältnisse werden heute vorwiegend stahlverkleidete Kühlmöbel hergestellt, welche die Sauberkeit gut sichtbar präsentieren.

Es sind auch mit rostfreiem Stahl verkleidete Kühlmöbel bekannt, welche in Modulbauweise hergestellt sind, und welche beispielsweise folgende frei kombinierbare Elemente umfassen: Ausziehbare Schubladen verschiedener Grösse, ein- oder doppeltürige Elemente mit Regalen auf einstellbarer Höhe oder einem Bier- oder Mineralwassercontainer, Warmhalteschubladen, Kassenschubladen, Abteile für Mülleimer, Abteile für den Kompressor, Tiefkühlfächer.

Neben den hohen Herstellungskosten weisen derartige, mit Chromstahlblech umhüllte Kühlmöbel wesentliche Nachteile auf:
- Die Wärmeisolation ist nicht optimal gelöst, was Kondenswasserbildung, einen erhöhten Energiebedarf mit entsprechenden Mehrinvestitionen und Mehrkosten an elektrischem Strom zur Folge hat.
- Das Herstellungskonzept von stahlumhüllten Kühlmöbeln schafft nicht oder schlecht einsehbare, schwer zugängliche Schmutzecken, welche arbeitsaufwendig, aber dennoch unhygienisch sind.
- Die Kühlmöbel sind auf der Frontseite exponiert und stark schlagempfindlich, was bei glatten, blanken Oberflächen wegen der Lichtreflexion besonders gut sichtbar ist.
- Blanke Stahloberflächen sind nicht dekorfähig, was eine Eintönigkeit in der Erscheinung bewirkt. Zum Buffetbau wird lieber dekoriert.
- Schliesslich können Chromstahlmöbel generell nicht vom Schreiner, welcher für derartige Inneneinrichtungen spezialisiert ist, eingebaut werden, für Einbau und Reparaturen müssen Metallbau-Spezialisten beigezogen werden.

Diese Nachteile können auch mit Massverkleidungen aus Holz nicht behoben werden.

Der Erfinder hat sich die Aufgabe gestellt, einen wärmeisolierenden Schrank der eingangs genannten Art zu schaffen, welcher in allen bisher angewendeten Normmassen kostengünstig hergestellt werden kann, die hygienischen Anforderungen einwandfrei erfüllt und auch die übrigen Nachteile von Chromstahlmöbeln, auch mit Holz verkleideten, behebt.

In bezug auf die Vorrichtung wird die Aufgabe erfindungsgemäss dadurch gelöst, dass das Möbel auf Stoss verbundene Module mit einem im Querschnitt U-förmigen Modulteil, welches einstückig ausgebildet oder aus plattenförmigen Elementen zusammengesetzt ist, und einem einer Modulbreite entsprechenden, aufgesteckten Frontrahmen aus gespritztem oder gegossenem Kunststoff, und im Frontrahmen angeschlagene, die Frontseite dichtend verschliessende Fronttüren und/oder Schubladen umfasst, wobei die Modulteile, Seitenwände und mobilen Frontteile Verbundplatten mit einem isolierenden Kern und zähelastischen, glatten Deckschichten umfassen. Spezielle und weiterbildende Ausführungsformen der Erfindung sind Gegenstand von abhängigen Patentansprüchen.

Dank der mechanischen Festigkeit und dem hohen Wärmeisolationsvermögen ist die Grösse der in Modulbauweise hergestellten Schränke praktisch unbeschränkt, insbesondere können alle beliebigen Normvorschriften erfüllt werden, auch im Rundbau. Die Module bestehen wenigstens aus einem U-förmigen Modulteil und einem eingesetzten Frontrahmen, vorzugsweise alles zusammengegossen.

Die Frontseite dicht verschliessende Frontteile, als Türen und/oder Schubladen ausgebildet, können unter Beachtung der maximalen statischen Belastungsfähigkeit in einem Modulteil in beliebiger Höhe übereinander angeordnet sein. Ebenso können Modulteile mit beliebiger Kombination von Frontteilen aneinandergereiht werden, was praktisch unbeschränkte Kombinationsmöglichkeiten ergibt.

Nach einer ersten Variante dienen erfindungsgemässe Schränke der geschützten Lagerung von temperatur- und/oder feuchtigkeitsempfindlichen Gegenständen, wie beispielsweise Dokumenten, Wertsachen, Werkzeugen oder Instrumenten, welche jedoch keiner weitern Belüftung oder sonstigen Klimatisierung bedürfen.

Nach einer weiteren Variante dienen die erfindungsgemässen Schränke als wasserfestes Kühlmöbel, z.B. für zum Verbrauch bestimmte Getränke und Speisen, oder als Wärmeschrank, z.B. im Labor, wie erwähnt im Bereich von -30° bis +100°C.

Bei Eigenkühlung liegt ein Kühlaggregat normalerweise ausserhalb des Kühlmöbels und der innenliegende Verdampfer ist mit Leitungen damit verbunden. Bei Reparaturen muss sich ein Servicemann vor Ort begeben. Nach einer vorteilhaften Weiterausbildung der Erfindung umfasst das Kühlmöbel einen Kompakteinschub mit wärmeisoliertem Kompressorteil, welcher anstelle einer unteren Schublade in ein Modul geschoben werden kann. Dies hat einmal den erheblichen Vorteil, dass bei Reparaturen und/oder Unterhaltsarbeiten der Einschub vom Verbraucher selbst ausgewechselt werden kann. Weiter ist die fertige Herstellung eines Kompakteinschubes im Werk wesentlich billiger als der individuelle Einbau in Möbel einer bestimmten Grösse. Dies ist jedoch nur möglich, wenn die Module einen Umluftkanal haben, in welchen der Kompakteinschub eingreift. Ohne Luftführung kann ein Umlüfter in einem Kühlmöbel nur über Distanzen von etwa 100cm wirksam ausblasen, was bei grösseren Möbeln schnell einen zweiten Verdampfer mit Umlüftung bedingt und zusätzliche Kosten verursacht.

Nach der obenstehenden, bevorzugten Ausführungsform der zweiten Variante ist weiter der hintere Teil des Modulbodens in Form einer Bodenschale als Luftkanal ausgebildet. Die Luft wird genauer über die ganze Kühlmöbellänge gesteuert bzw. steuerbar. An beliebiger Stelle wird anstelle der Bodenschale das Kompaktaggregat eingesetzt oder bei Zentralkühlung (der Kompressor ist bauseitig angeordnet) ein Umluftverdampfer über dem Umluftkanal aufgebaut. Kompakt davor ist der Kompressor mit Kondensator, beide isoliert in der Kühlzelle angeordnet, jedoch zentral belüftet.

Nach einer vorteilhaften Ausführungsform der Erfindung werden die U-förmigen Modulteile, Seitenwände und/oder mobilen Frontteile mit einem Kunststoff umgossen. Dabei entsteht eine kompakte, porenfreie Schicht von wenigstens etwa 1mm, insbesondere etwa 3 mm Dicke. Als Kunststoff zum Umgiessen ist insbesondere Polyurethan geeignet. Das Umgiessen gewährleistet nicht nur eine wesentlich höhere Präzision, sondern ergibt auch Konstruktionselemente, welche absolut wasserfest und chemisch beständig sind.

Durch Variation der zum Umgiessen eingesetzten Parameter können verschiedene Kontruktionselemente in unterschiedlicher Qualität, Farbe, Oberflächentextur usw. hergestellt werden. So können beispielsweise mobile Frontteile, wie Fronttüren und die Frontseite von nicht mit Fronttüren abgedeckten Schubladen genannt werden, mit einem gefärbten Kunststoff besonderer Lichtechtheit umhüllt sein. Neben oder anstelle von Farbpigmenten können auch flammhemmende Partikel in den umhüllenden Kunststoff eingemischt sein.

Das Umgiessen ist ein an sich bekanntes Oberflächenveredelungsverfahren. Ein Kern, bestehend aus jedem metallischen oder nichmetallischen Werkstoff, insbesondere auch ein isolierender Kunststoff-Schaumkern kann nach diesem Verfahren mit einer beliebig dicken Schicht umgossen werden. Vor dem Umgiessen kann die Kernschicht mit einem Grundprimer behandelt werden.

Im üblichen Kunststoffbau bilden die verhältnismässig grossen Herstellungstoleranzen ein besonders schwieriges Problem. Bei Baugrössen von beispielsweise 80 cm können Abweichungen von mehreren Millimetern pro Modul entstehen, was einen üblichen Ansprüchen genügenden Zusammenbau verunmöglicht. Mit dem erfindungsgemässen An- bzw. Umgiessen stabilisierter Verbundplatten liegen die Toleranzen bei Schichtdicken im Bereich von 2-4mm bei oder unter etwa 0,1mm.

Die umgossenen mobilen Frontteile, Türen und Schubladenblätter werden vorzugsweise wenigstens auf der Aussenseite mit einem Chromstahlblech überzogen, wodurch eine Front in Chromstahl gebildet wird, welche den Gewohnheiten der Benutzer entspricht. Die Chromstahlbleche werden einfach als Sichtfront in die Formen gelegt, Schweissen und Verputzen sind nicht notwendig. Im übrigen werden die Frontteile unverändert durch Umgiessen von Schaumstoffplatten hergestellt. Wirtschaftlich ist diese Variante von wesentlicher Bedeutung, weil klassische Chromstahlmöbelhersteller bei einer Steigerung der Fertigungsrate die Kosten wesentlich senken können. Dabei entstehen qualitativ hochwertige Produkte ohne Schmutzecken, welche das dem Benutzer vertraute Erscheinungsbild bieten.

Werden die Modulteile, Seitenwände und/oder Frontteile aus Verbundplatten mit Deckschichten aus einem kompakten, porenfreien Kunststoff hergestellt, ist ein vollständiges Umgiessen nicht mehr notwendig, weil die Deckschichten schon die erforderlichen Eigenschaften aufweisen. In diesem Fall bedient man sich der Angiesstechnik, wobei Kernteile ohne schützende Deckschicht analog zur Umgiesstechnik behandelt werden. So werden insbesondere offene Seitenflächen von Verbundplatten geschützt.

Für das Kernmaterial der Modulteile, Seitenwände und/oder Frontteile ist ein steifer Polyurethan- oder, falls keine Wasserfestigkeit erforderlich ist, Styroporintegralschaum bevorzugt. Derart weist auch der Kern eine gewisse mechanische Eigenfestigkeit auf, was z.B. in bezug auf die mechanische Stabilität und die Verbindungstechnik der Modulteile von Vorteil ist.

Zwischen dem Kern und wenigstens einer Deckschicht kann zusätzlich eine Dampfsperre angeordnet sein, vorzugsweise eine Aluminiumfolie, welche in an sich bekannter Weise ein- oder beidseitig mit einem haftvermittelnden Kleber beschichtet sein kann. Selbstverständlich gilt dies für umgossene und aus vorgefertigten Verbundplatten hergestellte Elemente.

Die mit den Frontrahmen die Module bildenden U-förmigen Modulteile können einstückig ausgebildet oder durch Verkleben unlösbar und luftdicht miteinander verbunden sein. Dabei wird, wie bei einer lösbaren Verbindung, das Fachwissen eines Möbelschreiners eingesetzt. Eine lösbare, jedoch luftdichte Verbindung erfolgt beispielsweise mittels Blattfedern oder Dübeln, welche in entsprechende Nuten, Schlitze oder Bohrungen der Kernschichten eingesetzt sind. Die Frontrahmen der Module dienen dem Anschlag von Fronttüren und als Dichtungsfläche für die mobilen Frontteile, bestehend aus Fronttüren und/oder Schubladen, ganz allgemein.

Die Module sind kubisch ausgebildet, vorzugsweise mit gleicher Höhe und Tiefe, die Breite ist gleich oder ungleich.

Durch die Modulbauweise wird die Anzahl der herzustellenden und an Lager zu haltenden Kunststoff-Spritzformen für Frontrahmen beschränkt, wie dies für das Umgiessen und Angiessen der U-förmigen Modulteile, Seitenwände oder mobilen Frontteile der Fall ist.

Zwei benachbarte Vertikalprofile von Frontrahmen sind bevorzugt über wenigstens ein aufsteckbares U-Profil, beispielsweise aus Stahl oder Aluminium, zusammengehalten. Die an einer Seitenwand anliegenden äussersten Vertikalprofile der Frontrahmen sind entsprechend über zweimal rechtwinklig abgekantete, Z-förmige Profile mit der betreffenden Seitenwand verbunden.

Die Frontrahmen können zur Bildung von Modulen unlösbar mit den Enden der parallelen Schenkel der U-förmigen Modulteile, unter sich und/oder mit den Seitenwänden zu einer unlösbaren Verbindung verklebt sein, welche Verbindungen zweckmässig auch luftdicht sind.

Bei ohne Kleber aufgesteckten, allenfalls durch Bolzen gesicherten Frontrahmen ist zweckmässig eine umlaufende Dichtung eingelegt, wodurch ebenfalls eine vollständige Abdichtung erzielt wird.

Die Frontrahmen sind bevorzugt wenigstens in bezug auf den Innenradius der Oeffnung, mit einem Radius von beispielsweise 20 mm, abgerundet. Vorzugsweise ist eine in Abstand zur Oeffnung des Frontrahmens umlaufende Nut zur Aufnahme eines überstehenden, einsteckbaren Isolationsprofils ausgebildet, welches eine elastische Dichtung zu den mobilen Frontteilen bildet. Diese Dichtungen sind im Vergleich zu magnetischen Abdichtungen einfach und kostengünstig herzustellen, hygienisch jedoch absolut problemlos und einwandfrei.

Die Frontrahmen, insbesondere deren Vertikalprofile, haben längslaufende seitliche Aussparungen zur Montage der aufsteckbaren U-Profile, die ihrerseits horizontale Auszugsprofile für Schubladen (Teleskope) aufnehmen, und zur Aufnahme von Schliessdrähten oder -stangen. Weiter ist eine von beiden Frontrahmen gebildete, längsmittige Nut für die Beschläge und die Aufnahme von Schliessprofilen ausgebildet.

Oberhalb der miteinander verbundenen Vertikalprofile und/ oder in wenigstens einer Seitenwand kann ein Schliessmodul mit entsprechenden, in Nuten geführten Schliessdrähten oder -stangen angeordnet sein. Im einfachsten Fall handelt es sich beim Schliessmechanismus um eine integrierte Transportsicherung, zweckmässiger jedoch um einen handelsüblichen Schliesszylinder für einen oder zwei Schliessdrähte bzw. -stangen an sich bekannter Bauart.

Ein Schliessmodul erlaubt das serienmässige Herstellen der wärmeisolierenden Schränke trotz individueller Schliesszylinder. Die Schliessmodule können in Kleinserien im Werk angepasst werden oder bei grösseren Serien spezifisch gespritzt sein. Damit entfällt beim Montieren des Möbels das mühsame Einbauen und Einpassen eines Zylinders vor Ort.

Im Bereich der unten abstützenden Lastenträger, der Vertikalprofile der Frontrahmen und Seitenwände, sind vorzugsweise hälftig auf zwei Modulteile bzw. auf eine Seitenwand und den anschliessenden Modulteil einwirkende Stellfüsse angeordnet, in bezug auf die Tiefe des wärmeisolierenden Schrankes zweckmässig zwei hintereinander.

Der nach dem Justieren der Stellfüsse verbleibende Bodenspalt wird zweckmässig mit einem aussenliegenden, im wesentlichen L-förmigen Kunststoffprofil abgedeckt, das einen Winkel von vorzugsweise 80° bis 88° einschliesst und am horizontal aufliegenden Schenkel eine innere Einschnappnase für die Stellschraube von Stellfüssen hat. Der vertikale Schenkel drückt an die Modulfront und verschiebt sich bei einer Höhenanpassung der Stellfüsse. Das satt an den Boden geklemmte L-Profil entspricht einem von innen verstellbaren Sockel, wobei jedoch eine teure Anpassarbeit vor Ort entfällt.

Der erfindungsgemässe wärmeisolierende Schrank ist vielseitig verwendbar. Ohne ein- oder angebaute Aggregate können Dokumente, Wertsachen, Werkzeuge oder Instrumente sicher aufbewahrt werden, mit Kühlaggregaten dient der wärmeisolierende Schrank vielseitigen Anforderungen in der Gastronomie, Hotellerie, Schiff- und Flugzeugbau. Weiter kann der wärmeisolierende Schrank mit entsprechenden Aggregaten z.B. in Laboratorien als Kühlmöbel oder Wärmeschrank eingesetzt werden. Von besonderer Bedeutung ist die Verwendung des wärmeisolierenden Schranks der vorliegenden Erfindung als gewerbliches Getränkebuffet und Gastronorm-Kühlmöbel.

Die Vorteile des erfindungsgemässen wärmeisolierenden Schrankes können wie folgt zusammengefasst werden:
- Hoher Gesamtisolationswert von wenigstens 0,8 W/m².°C, ohne jegliche Ausbildung von Kältebrücken
- Für Kunststoffbauteile unüblich hohe Präzision in der Herstellung, höchstens ± 0,1 mm Toleranz
- Wirtschaftliche, perfekte Chromstahlfronten durch Aufbringen von aussenliegenden Chromstahlblechen
- Module können bei Aenderungen in neuer Kombination wieder verwendet werden. Einzelne Module können bei Bedarf ersetzt oder ausgewechselt werden
- Glatte, hygienisch einwandfreie Oberflächen ohne Schmutzecken, auch bei Chromstahlblechen
- Hohe Schlagfestigkeit, die insbesondere in den Frontteilen - abgesehen von mutwilliger Beschädigung - keine Eindrücke zulässt
- Grosse Varianz bezüglich der Einfärbung (ästhetische Anpassung, Lichtechtheit), des Brandschutzes, der Wasserabstossung und der chemischen Beständigkeit
- Einzeln oder zentral verschliessbare mobile Frontteile
- Dank Modulaufbau Montage auf der Baustelle ohne Spezialwerkzeuge, geringe Anzahl von Spritzmodellen und vereinfachte Lagerhaltung.

Die Erfindung wird anhand von in der Zeichnung dargestellten Ausführungsbeispielen, welche auch Gegenstand von abhängigen Ansprüchen sind, näher erläutert. Es zeigen schematisch:
- Fig. 1 eine perspektivische Teilansicht eines wärmeisolierten Schranks, in verschiedenen Ausrüstungsstufen,
- Fig. 2 einen Vertikalschnitt durch die in Fig. 1 angedeutete Ebene II-II,
- Fig. 3 einen Horizontalschnitt durch eine Seitenwand des wärmeisolierenden Schranks,
- Fig. 4 einen Querschnitt durch ein L-förmiges Kunststoffprofil zur Abdeckung des Bodenspalts,
- Fig. 5 einen Horizontalschnitt durch eine Fronttüre,
- Fig. 6 eine Ansicht eines Schlossmoduls,
- Fig. 7 einen Horizontalschnitt durch zwei zusammengefügte Vertikalteile von Fronttrahmen,
- Fig. 8 einen Horizontalschnitt gemäss Fig. 7 auf anderer Höhe,
- Fig. 9 den unteren Bereich des Vertikalschnitts gemäss Fig. 2, mit Details, und
- Fig. 10 eine Variante gemäss Fig. 5.

Ein in Modulbauweise hergestellter wärmeisolierender Schrank 10, im vorliegenden Fall ein Getränkebuffet für eine Gastwirtschaft, umfasst U-förmige Modulteile 12, wie sie auf der rechten Seite von Fig. 1 sichtbar sind. Plattenförmige Elemente 14,16,18 bilden ein Modulteil 12 und sind einstückig ausgebildet oder rechtwinklig miteinander verbunden, allenfalls mit nicht dargestellten Metallwinkeln verstärkt, und nach vorne offen. Die den wärmeisolierenden Schrank 10 bildenden U-förmigen Modulteile 12 sind in bekannter Weise flächenbündig und luftdicht zusammengesetzt aneinandergereiht, wobei der Bodenbereich der Stösse zweckmässig mit nicht sichtbaren Stellfüssen abgestützt ist. Der Bodenspalt ist mit einem L-förmigen Kunststoffprofil 20 (Details in Fig. 4) abgedeckt.

Aus dem zweiten Element von rechts in Fig. 1, einem Modul M, ist ersichtlich, dass die U-förmigen Modulteile 12 mit einem demontierbaren Frontrahmen 22, welcher auf die freien Enden aufgesteckt wird, abgedeckt ist. Die Frontöffnung 24 des Frontrahmens 22 hat abgerundete Ecken. Um die Frontöffnung 24 herum verläuft eine parallel ausgesparte Nut 38 (Fig. 2) mit einem Dichtprofil 26. Vorzugsweise werden die Module M, bestehend aus einem Modulteil 12 und einem nicht demontierbaren Frontrahmen 22, in der Fabrik fertiggestellt und nicht an Ort zusammengesetzt. Zwischen den Aufbaustufen kann also ein Transport vom Werk an die Montagestelle liegen.

Die beiden übrigen, in Fig. 1 links dargestellten, Module sind mit mobilen Frontteilen in Form von Türen 28 oder Schubladen 30 ausgerüstet. Weiter sind verschiedene Varianten von Handgriffen 32 dargestellt, selbstverständlich ist in der Praxis an einem Möbel nur ein Typ von Handgriffen verwendet.

In Fig. 2 ist ein im Schnitt dargestelltes Modul M aus einem U-förmigen Modulteil 12 und einem aufgesteckten oder angegossenen Frontrahmen 22 vergrössert dargestellt. Die Elemente 14,16,18 haben einen Kern 34 aus steifem Polyurethanschaum. Diese Schaumkerne 34 sind auf Gehrung geschnitten und miteinander verbunden. Das ganze U-förmige Modulteil 12 ist in einer entsprechenden Form mit einer etwa 3 mm dicken zähelastischen Deckschicht 36, aus kompaktem Polyurethan, allseitig umgossen und hat eine glatte, porenfreie Oberfläche. Nach einer Variante können die Elemente 14,16,18 mit Winkelprofilen oder dgl. bekannten mechanischen Mitteln zusammengebaut sein, auch in Kombination mit einem Umgiessen. Der aufgesteckte Frontrahmen 22, welcher in bekannter Weise mit mechanischen Mitteln gesichert oder mit einem Kleber befestigt sein kann, besteht aus einem Kunststoff-Spritzprofil. Die nicht in der Schnittebene angeordneten Vertikalteile des Frontrahmens 22 sind gestrichelt dargestellt. Die Frontöffnung 24 ist von einer in Abstand umlaufenden Nut 38 mit eingestecktem Dichtprofil 26 umgeben.

Endständige Module M oder U-förmige Modulteile 12 eines wärmeisolierenden Schranks 10 (Fig. 1) können mit je einer in Fig. 3 gezeigten Seitenwand 40 verschlossen sein. Im Aufbau entspricht die Seitenwand 40 einem Element 14,16,18 des U-förmigen Modulteils 12 gemäss Fig. 2, im vorliegenden Fall einem mit Deckschichten 36 umgossenen Schaumkern 34. Nach einer nicht dargestellten Variante besteht die Seitenwand 40 aus einer vorfabrizierten Verbundplatte und ist nur an den Rändern angegossen.

Die Seitenwand 40 wird in das Modul M (Fig. 1,2) gedrückt und ist mit einem Spannband oder Stiften lösbar bzw. mittels eines Klebers oder Klebebandes unlösbar verbunden. Der wie das Element 16 gestrichelt gezeichnete Vertikalteil des Frontrahmens 22 ist mit einem zweifach rechtwinklig abgekanteten, Z-förmigen Aufsteckprofil 42 gehaltert, welches innenseitig an der Seitenwand 40 befestigt ist.

Schliesslich sind noch Stellfüsse 44 gestrichelt angedeutet, welche den wärmeisolierenden Schrank abstützen.

In Fig. 4 ist ein regulierbarer Sockel, ausgebildet als auf dem Fussboden 46 aufliegendes, im wesentlichen L-förmiges Kunststoffprofil 20 gezeigt. Der auf dem Boden 46 aufliegende horizontale Schenkel 48 schliesst mit dem abstehenden Schenkel 50 einen Winkel β von etwa 85° ein, kragt also nahezu rechtwinklig ab. Der in der Praxis etwas dünner ausgebildete, verlängert ausgebildete horizontale Schenkel 48 hat eine innere Einrastnase 52.

Fig. 5 zeigt einen horizontalen Schnitt durch eine Fronttüre mit einem Schaumkern 34, welcher allseitig mit Deckschichten 36 umgossen ist. Zusätzlich sind zwischen Kern 34 und Deckschichten 36 zwei Dampfsperren 54 aus einer Aluminiumfolie eingeklebt.

Nach einer Variante besteht eine Fronttüre aus einem Schaumkern, einem innenliegenden Chromstahlblech und einem aussenliegenden Anguss einer Polyurethanschicht, mit oder ohne die Front bildenden Chromstahlblech. Schubladenblätter sind analog den Fronttüren als Verbundplatten ausgebildet, bevorzugt nur mit aussenliegendem Anguss.

Fig. 6 zeigt ein im Verbindungsbereich von zwei Frontrahmen 22 angeordnetes Schlossmodul 56, welches plattenförmig ausgebildet ist und flächenbündig auf den Frontrahmen 22 abstützt. Im Schlossmodul 56 ist ein Schliesszylinder 58 montiert, welcher in an sich bekannter Weise auf Schliessdrähte oder -stangen einwirkt. Nach einer Variante ist der Schliesszylinder in einer Seitenwand angeordnet, wo er tiefer liegt und in der Regel besser zugänglich ist.

Die beiden aneinanderliegenden Vertikalteile von Frontrahmen 22 sind gemäss Fig. 7 mit einem U-förmigen Metallprofil 60 miteinander verbunden. Beide Frontrahmen haben eine nach vorn offene Nut 38 für ein Dichtprofil 26 (Fig. 2). Seitlich haben die Frontrahmen 22 je eine Nut 62 für einen Schliessdraht oder eine Schliessstange 64. Eine frontal offene, von beiden Frontrahmen 22 gebildete Nut 66 dient der Aufnahme eines Schliessprofil aus einem elastischen Kunststoff oder von Beschlägen, beispielsweise für Fronttüren.

Der in Fig. 8 dargestellte Horizontalschnitt durch zwei aneinanderliegende Vertikalteile von Frontrahmen 22 liegt auf anderer Höhe als derjenige von Fig. 7. Das als Klammer wirkende, U-förmige Metallprofil 60 ist in der Schnittebene unterbrochen oder weist eine Aussparung auf. Ueber einen in einer Aussparung 68 im Frontrahmen 22 montierten Haken 70 ist ein teleskopartiger Schubladenauszug 72 befestigt. Auf der linken Seite von Fig. 8 ist kein Schubladenauszug 72 montiert.

Der in Fig. 9 dargestellte untere Teil eines Moduls zeigt, dass die Elemente 14,16 des U-förmigen Modulteils aus auf Gehrung geschnittenen Verbundplatten mit organischen Hartplatten als Deckschichten 36 und einem Schaumkern 34 bestehen. Die Verbundplatten sind miteinander vergossen, im vorliegenden speziellen Fall mit einem Polyurethanverguss 74. Weiter ist eine Bodenschale 76 angeordnet, welche im hinteren Teil als Luftführungskanal 80 dient. Schliesslich ist mit einem Pfeil eine Stellschraube 78 angedeutet, welche als Stellfuss der Höhenverstellung dient, und auf dem L-förmigen Kunststoffprofil 20 abstützt.

Der Teilschnitt von Fig. 10 zeigt eine Verbundplatte mit organischen Hartplatten 36b als Deckschichten und einem Schaumkern 34, welcher vollständig mit Deckschichten 36a aus dem gleichen organischen Hartmaterial umgossen ist. Damit entsteht beispielsweise eine Fronttüre 28.

## Patentansprüche

1. Wärmeisolierender Schrank (10) in Modulbauweise, insbesondere wasserfestes Kühlmöbel oder Wärmeschrank,
dadurch gekennzeichnet, dass
das Möbel auf Stoss verbundene Module (M) mit einem im Querschnitt U-förmigen Modulteil (12), welches einstückig ausgebildet oder aus plattenförmigen Elementen (14,16,18) zusammengesetzt ist, und einem einer Modulbreite entsprechenden, aufgesteckten Frontrahmen (22) aus gespritztem oder gegossenem Kunststoff, im Frontrahmen (22), die Frontseite dicht verschliessende angeschlagene Türen (28) und/oder Schubladen (30) umfasst, wobei die Modulteile (12), Seitenwände (40) und mobilen Frontteile (28,30) Verbundplatten mit einem isolierenden Kern (34) und zähelastischen, glatten Deckschichten (36) umfassen.

2. Wärmeisolierender Schrank (10) nach Anspruch 1, dadurch gekennzeichnet, dass die U-förmigen Modulteile (12), Seitenwände (40) und/oder mobilen Frontteile (28,30) mit einem Kunststoff, vorzugsweise Polyurethan, unter Bildung einer kompakten, porenfreien Schicht von wenigstens etwa 1 mm, vorzugsweise etwa 3 mm, Dicke umgossen sind.

3. Wärmeisolierender Schrank (10) nach Anspruch 1 oder 2, dadurch gekennzeichnet, dass wenigstens die äusseren Deckschichten (36) der mobilen Frontteile (28,30) mit einem Chromstahlblech überzogen sind.

4. Wärmeisolierender Schrank (10) nach einem der Ansprüche 1 bis 3, dadurch gekennzeichnet, dass die Modulteile (12), Seitenwände (40) und/oder mobilen Frontteile (28,30) aus an- oder miteinander vergossenen Verbundplatten mit Deckschichten (36) aus einem kompakten, porenfreien Kunststoff bestehen.

5. Wärmeisolierender Schrank (10) nach einem der Ansprüche 1 bis 4, dadurch gekennzeichnet, dass zwischen dem Kern (34) und wenigstens einer Deckschicht (36) eine Dampfsperre (54), vorzugsweise eine Aluminiumfolie, angeordnet ist.

6. Wärmeisolierender Schrank (10) nach einem der Ansprüche 1 bis 5, dadurch gekennzeichnet, dass die Frontrahmen (22) der Module (M) im Bereich der Frontöffnungen (24) abgerundet ausgebildet sind und vorzugsweise eine in Abstand umlaufende Nut (38) für ein einsteckbares Dichtprofil (26) haben.

7. Wärmeisolierender Schrank (10) nach einem der Ansprüche 1 bis 6, dadurch gekennzeichnet, dass die Frontrahmen (22) seitliche Nuten (68,62) zur Montage der U-Profile (60) mit Schubladenauszügen (72) einerseits und Schliessdrähten oder -stangen (64) andererseits sowie eine von beiden Frontrahmen (22) gebildete, längsmittige Nut (66) für Beschläge und allfällige Schliessprofile haben.

8. Wärmeisolierender Schrank (10) nach einem der Ansprüche 1 bis 7, dadurch gekennzeichnet, dass das oberhalb der Vertikalprofile der miteinander verbundenen Frontrahmen (22) und/oder in wenigstens einer Seitenwand (40) ein Schlossmodul (56) angeordnet ist, bestehend aus einem auswechselbaren, plattenförmigen Frontteil und vorzugsweise einem integrierten Schliesszylinder (58) oder einer Transportsicherung für einen oder zwei Schliessdrähte oder -stangen (64).

9. Wärmeisolierender Schrank (10) nach einem der Ansprüche 1 bis 8, dadurch gekennzeichnet, dass der Bodenspalt mit einem im wesentlichen L-förmigen Kunststoffprofil (20), das einen Winkel (β) von vorzugsweise 80° bis 88° einschliesst und am horizontal aufliegenden Schenkel (48) eine innere Einrastnase (52) hat.

10. Wärmeisolierender Schrank nach einem der Ansprüche 1 bis 9, dadurch gekennzeichnet, dass der hintere Teil der Bodenschalen (76) als Luftführungskanal (80) ausgebildet ist.

11. Wärmeisolierender Schrank (10) nach Anspruch 10, dadurch gekennzeichnet, dass bei einem Kühlmöbel das isolierte Wärmeteil mit dem Aggregat/Kondensator als frontseitig nach aussen belüfteter, kompakter Einschub ausgebildet ist, und der das Kaltteil bildende Verdampfer hinter dem Einschub am Kühlmöbel montiert ist.
